# EUROPÄISCHE PATENTSCHRIFT

(11) **EP 0 323 825 B1**
(45) Veröffentlichungstag und Bekanntmachung des Hinweises auf die Patenterteilung: **08.03.1995**
(21) Anmeldenummer: 89100018.4
(22) Anmeldetag: 02.01.1989
(51) Int. Cl.: H01H 31/30, H01H 31/02

(54) **Trennschalter**
Disconnecting switch
Sectionneur

(30) Priorität: 07.01.1988 DE 3800211
(43) Veröffentlichungstag der Anmeldung: 12.07.1989
(73) Patentinhaber: Ruhrtal-Elektrizitätsgesellschaft Hartig GmbH & Co., 45224 Essen (DE)
(72) Erfinder: Hartig, Alfred Dr.-Ing., D-45239 Essen (DE); Szygulla, Heinz, D-45128 Essen (DE)
(74) Vertreter: Gesthuysen, Hans Dieter, Dipl.-Ing.

(56) Entgegenhaltungen:
- DE-A- 2 009 759
- DE-U- 6 917 027
- US-A- 3 932 715
- US-A- 4 112 268

## Beschreibung

Die Erfindung betrifft einen Trennschalter, insbesondere Höchstspannungs-Trennschalter mit drehbaren Stütz- oder Antriebsisolatoren, mit einem Grundgestell aus mit mindestens je einen Schenkel einander zukehrenden L-förmigen Profilschienen, auf die oberen Schenkel aufgesetzten Lagerelementen und mittels Lagerzapfen an die Lagerelemente angeschlossenen Stützisolatoren, wobei das Grundgestell aus zwei mit einander zugekehrten obenliegenden Profilschenkeln parallel nebeneinander angeordneten Profilschienene besteht und die beiden Profilschienen durch auf den oberen Profilschenkeln befestigte Lagerelemente einerseits und mit den senkrechten Profilstegen verbundenen jeweils wenigstens eine Befestigungsbohrung aufweisenden Befestigungslaschen andererseits zu einem quer zur Längsachse der Profilschienen verwindungssteifen Rahmen vereinigt sind.

Der Gestaltung des Grundgestells wurde in der Vergangenheit nur vereinzelt die erforderliche Beachtung geschenkt (DE-U-19 70 057). Dort ist der Lagerzapfen in Bohrungen der Profilflansche eingesetzt, was bewirkt, daß die Beanspruchungen am Profil außermittig angreifen und störende Momente auslösen. Um sie aufzunehmen, muß mit verhältnismäßig schweren Profilschienen großer Steghöhe gearbeitet und deren Steghöhe sogar noch durch auf die Profilflansche aufgeschweißte Naben im Bereich der Bohrungen vergrößert werden. Außerdem weist diese Konstruktion nicht die für den Anbau von Zusatzeinrichtungen und Antrieben erforderliche Breite auf, damit diese Zusatzeinrichtungen, soweit sie nach unten vorstehen, nicht mit den darunterliegenden Tischkonstruktionen kollidieren.

Eine spätere Konstruktion (DE-A-20 09 759) findet für die erforderliche Breite und Stabilität der Grundgestelle eine Lösung, wobei die Breite der Grundgestelle jedoch vom Durchmesser der eingesetzten Lagerelemente und der Breite der Schenkel abhängt. Werden wegen zunehmender Lagerkräfte Lagerelemente mit größerem Durchmesser erforderlich, verbreitert sich das Grundgestell so sehr, daß die Befestigungsmaße nicht mehr eingehalten werden können. Im übrigen ist es aus der DE-A-20 09 759 bekannt, daß Befestigungslaschen über das Grundgestell überstehen.

Ein weiteres Problem bei der Erstellung von Grundgestellen für Trennschalter aus Stahlprofilen ist die Höhentoleranz dieser Profile, die sich inbesondere dann nachteilig auswirkt, wenn, wie dies bei Trennschaltern häufig der Fall ist, auf der Oberseite der Profile die Drehaggregate der Stützisolatoren und die Drehaggregate von Erdungsschaltern montiert sind, da die ungleichen Höhen der Profile zum Schiefstehen der Stützisolatoren und ggf. auch der Erdungsschalter führen. Zur Lösung des ersten Teils dieses Problems sind in der Vergangenheit zwischen dem Drehaggregat und dem Stützisolator oder zwischen dem Grundgestell und dem Drehaggregat Stehbolzen angeordnet worden, die eine Korrektur der Lage ermöglichen.

Ein Trennschalter der eingangs genannten Art ist durch eine offenkundige Vorbenutzung der Firma Asea Brown Boveri Aktiengesellschaft bekannt geworden. Dieser bekannte Trennschalter hat aufgrund der L-förmigen Profilschienen den Nachteil, daß die Verwindungssteifigkeit des Grundgestells bei starken Belastungen möglicherweise nicht ausreichend ist.

Der Erfindung liegt die Aufgabe zugrunde, einen Trennschalter der eingangs genannten Art so weiterzubilden, daß das Grundgestell eine ausreichende Verwindungssteifigkeit aufweist und das Höhentoleranzen der verwendeten Profilschienen in einfacher Weise ausgeglichen werden können.

Diese Aufgabe ist bei einer ersten Alternative des erfindungsgemäßen Trennschalters im wesentlichen dadurch gelöst, daß die Profilschienen zumindest im Bereich der Befestigung auf Stützen nach außerhalb des Grundgestells vorstehende Befestigungslaschen aufweisen, in denen die Befestigungsbohrungen angeordnet sind, daß die Befestigungslaschen auf einer Seite abgekantet und im Bereich der Profilstege ausgeklinkt sind und daß der abgekantete Bereich der Befestigungslaschen zumindest teilweise mit dem jeweiligen Profilsteg verschweißt ist.

Aufgrund der mit dem Profilsteg verbundenen Abkantung ergibt sich eine verbesserte Versteifung des Grundgestells, so daß dieses auch höheren Belastungen standhält. Darüber hinaus ist im Gegensatz zu dem bekannten Trennschalter eine einfachere Befestigung möglich, da die Befestigungslaschen nach außen hin über die Profilschienen überstehen und somit eine Befestigung auf den Stützen erfolgen kann. Im Gegensatz dazu sind die Befestigungsbohrungen bei dem bekannten offenkundig vorbenutzten Trennschalter innerhalb des Grundgestells angeordnet, so daß die Befestigung häufig recht große Schwierigkeiten bereitet.

Bei der alternativen Ausführungsform ist zur Lösung der erwähnten Aufgabe erfindungsgemäß vorgesehen, daß die Befestigungslaschen U-förmig ausgebildet und über die Unterkante der parallel nebeneinander angeordneten Profilschienen vorstehend angeordnet und mit diesen verbunden sind. Auch durch die als U-förmige Bügel ausgebildeten Befestigungslaschen ergibt sich eine erhöhte Verwindungssteifigkeit, so daß auch größere Belastungen kein Problem darstellen. Diese alternative Ausführungsform kommt insbesondere dann zur Anwendung, wenn die Befestigungsbohrungen auf den Stützen enger beieinander liegen. Neben der verbesserten Verwindungssteifigkeit bietet diese Ausführungsform aber auch den Vorteil, daß bei toleranzbedingter Abweichung der Höhe der senkrechten Profilstege ein Höhenausgleich stattfinden kann, da die senkrechten Profilstege entlang den U-förmig gebogenen Befestigungslaschen im nicht montierten Zustand beweglich sind.

Die Lagerelemente können unterschiedliche Durchmesser und damit auch unterschiedliche Biegemomente aufweisen, entsprechend den von in ihrem Inneren angeordneten Lagerzapfen benötigten Festigkeiten. Eine bevorzugte Ausführungsform, die eine besondere Anpassungsmöglichkeit an die bei unterschiedlichen Nennspannungen auftretenden Beanspruchungen ermöglicht, ist die Kombinationsbreite von Fußplatte der Lagerelemente und Gehäusedurchmesser der Lagerelemente, wodurch zusammen mit der Auswahl der Befestigungsbügel der gesamte erforderliche Bereich in Breite und Torsionssteifigkeit abgedeckt wird.

Der Anpassungsfähigkeit eines Trennschalter-Grundgestells an die Anlagen-Tischkonstruktion kommt besondere Bedeutung zu. Das erfindungsgemäße Grundgestell ist deshalb so ausgebildet, daß die Befestigungslaschen leicht in unterschiedlichem Abstand voneinander angeordnet werden können. Um auch den Abstand der Befestigungsbohrungen den Anlagengegebenheiten anpassen zu können, ist es erfindungsgemäß vorteilhaft, daß die für die Befestigung benötigten Elemente ein sich quer zu den Unterkanten der L-Profilschienen erstreckendes und an diesen befestigtes Flacheisen sind, das ggf. an seiner Längsseite abgekantet und im Bereich der Profilschienen ausgeklinkt ist. Die Ausklinkung erfolgt vorteilhafterweise nicht rechteckig sondern kreisförmig, wodurch vorstehende Spitzen erzielt werden, die ihrerseits mit dem Steg der Profilschienen verschweißt werden. Hierdurch ergibt sich eine zusätzliche Versteifung.

Der andererseits damit verbundene zusätzliche Schweißaufwand wird erfindungsgemäß dadurch ausgeglichen, daß die Befestigungslasche zu weniger als 80 % ihrer Breite mit den Profilschienen verschweißt ist und die Profilschienen im nicht verschweißten Bereich ausgeklinkt sind.

Um eine hohe Steifigkeit und vorteilhafte Einleitung der im Kurzschlußfall auftretenden großen Kräfte in das Grundgestell und von dort in den Trennschalter-Tisch zu erreichen, ist das Grundgestell so ausgebildet, daß Bohrungen in den einander zugekehrten nach oben liegenden Profilschenkeln für die Befestigung der Lagerelemente und für die Befestigung von Erdungsschalter-Drehaggregate auf einer Linie liegen und daß diese Linie den für die mechanische Steifigkeit günstigsten Abstand von der Profilkante hat.
- Fig. 1: zeigt einen Trennschalter in perspektivischer Darstellung,
- Fig. 2: zeigt eine Ausführung mit Stehbolzen zum Ausgleich von Fertigungstoleranzen eines U-Schienen aufweisenden Grundgestells,
- Fig. 3: zeigt einen Grundgestellabschnitt in perspektivischer Darstellung,
- Fig. 4: zeigt die Vorderansicht eines Grundgestells mit Befestigungslaschen in U-Bügel-Form,
- Fig. 5: zeigt ein Grundgestell in Vorderansicht mit abgekanteter und ausklinkter Befestigunglasche,
- Fig. 6: zeigt einen Grundgestellabschnitt in perspektivischer Darstellung mit Befestigungslasche und zusätzlichem außenliegenden Befestigungselement.

Der in den Figuren dargestellte Trennschalter ist als Drehtrennschalter ausgeführt und besteht in seinem grundsätzlichen Aufbau zunächst aus dem Grundgestell 1 und 2 auf dem Grundgestell drehbar gelagerten Stützisolatoren 2 mit Schaltarmen 3. Das Grundgestell 1 selbst ist über Stützen 4 o. ä. auf Fundamenten 5 montiert. Das Grundgestell 1 besteht aus Winkelprofilschienen 6. Den oben liegenden Profilschenkeln 7 der Profilschienen 6 sind Lagerelemente 8 zugeordnet. Die senkrechten Profilstege 6a, 6b sind quer zur Längsachse der Profilschienen 6 mit Befestigungslaschen 9 und den Grundplatten der Lagerelemente 8 statisch zu einem Rahmen bzw. Gestell vereinigt.

Dies ist auch in Fig. 3 nochmals im Detail dargestellt.

Fig. 4 zeigt eine zweite Ausführung, bei der die Befestigungslaschen als U-Bügel 10 ausgebildet und mit den senkrechten Profilstegen 6a, 6b verbunden sind. Auch bei toleranzbedingter Abweichung der Höhe der senkrechten Profilstege 6a und 6b liegen die Montageflächen A für die Lagerelemente 8 und die Befestigungsfläche B parallel zueinander.

Fig. 5 zeigt nochmals im Detail das Lagerelement 8 mit dem Flansch 11 sowie eine an einer Seite abgekantete Befestigungslasche 9, die im Bereich der Profilschienen 6 Ausklinkungen 12 ausweist. Die aufgrund von Fertigungstoleranzen geringere Steghöhe der Profilschiene 6b ist bei der Verbindung mit der Befestigungslasche 9 durch zusätzliches Schweißgut 13 ausgeglichen.

Fig. 6 zeigt den Abschnitt eines Grundgestells 1, bei dem die senkrechten Profilstege 6 einerseits durch eine Befestigungslasche 9 miteinander verbunden sind und andererseits nach außerhalb vorstehende Elemente 14 aufweisen, in denen Befestigungsbohrungen angeordnet sind.

## Patentansprüche

1. Trennschalter, insbesondere Höchstspannungs-Trennschalter mit drehbaren Stütz- oder Antriebsisolatoren (2), mit einem Grundgestell (1) aus mit mindestens je einen Schenkel (7) einander zukehrenden L-förmigen Profilschienen (6), auf die oberen Schenkel (7) aufgesetzten Lagerelementen (8) und mittels Lagerzapfen an die Lagerelemente (8) angeschlossenen Stützisolatoren (2), wobei das Grundgestell (1) aus zwei mit einander zugekehrten obenliegenden Profilschenkeln (7) parallel nebeneinander angeordneten Profilschienen (6) besteht und die beiden Profilschienen (6) durch auf den oberen Profilschenkeln (7) befestigte Lagerelemente (8) einerseits und mit den senkrechten Profilstegen (6a, 6b) verbundenen jeweils wenigstens eine Befestigungsbohrung aufweisenden Befestigungslaschen (9) andererseits zu einem quer zur Längsachse der Profilschienen (6) verwindungssteifen Rahmen vereinigt sind, **dadurch gekennzeichnet**, daß die Profilschienen (6) zumindest im Bereich der Befestigung auf Stützen (4) nach außerhalb des Grundgestells (1) vorstehende Befestigungslaschen (9) aufweisen, in denen die Befestigungsbohrungen angeordnet sind, daß die Befestigungslaschen (9) an einer Seite abgekantet und im Bereich der Profilstege (6a, 6b) ausgeklinkt sind und daß der abgekantete Bereich der Befestigungslaschen (9) zumindest teilweise mit dem jeweiligen Profilsteg (6a, 6b) verschweißt ist.

2. Trennschalter nach Anspruch 1, dadurch gekennzeichnet, daß die Ausklinkungen (12) so ausgebildet sind, daß am Ende der Abstand zwischen Befestigungslasche (12) und Profilschiene (6) für eine Verschweißung geeignet ist.

3. Trennschalter nach Anspruch 1 oder 2, dadurch gekennzeichnet, daß die Ausklinkungen (12) kreisförmig ausgebildet sind.

4. Trennschalter, insbesondere Höchstspannung-Trennschalter mit drehbaren Stütz- oder Antriebsisolatoren (2), mit einem Grundgestell (1) aus mit mindestens je einen Schenkel (7) einander zukehrenden L-förmigen Profilschienen (6), auf die oberen Schenkel (7) aufgesetzten Lagerelementen (8) und mittels Lagerzapfen an die Lagerelemente (8) angeschlossenen Stützisolatoren (2), wobei das Grundgestell (1) aus zwei mit einander zugekehrten obenliegenden Profilschenkeln (7) parallel nebeneinander angeordneten Profilschienen (6) besteht und die beiden Profilschienen (6) durch auf den oberen Profilschenkeln (7) befestigte Lagerelemente (8) einerseits und mit den senkrechten Profilstegen (6a, 6b) verbundenen jeweils wenigstens eine Befestigungsbohrung aufweisenden Befestigungslaschen (9) andererseits zu einem quer zur Längsachse der Profilschienen (6) verwindungssteifen Rahmen vereinigt sind, **dadurch gekennzeichnet,** daß die Befestigungslaschen (9) U-förmig ausgebildet und über die Unterkante der parallel nebeneinander angeordneten Profilschienen (6) vorstehend angeordnet und mit diesen verbunden ist.

5. Trennschalter nach einem der vorhergehenden Ansprüche, dadurch gekennzeichnet, daß die Breite des Grundgestells (1) etwa der Höhe der Profilschienen (6) entspricht.

6. Trennschalter nach einem der vorhergehenden Ansprüche, dadurch gekennzeichnet, daß die Lagerelemente (8) nicht mehr als die 1,5-fache Höhe des Grundgestells (1) aufweisen.

7. Trennschalter nach einem der vorhergehenden Ansprüche, dadurch gekennzeichnet, daß die Befestigungslaschen (9) mindestens die doppelte Wandstärke der Profilschienen (6) aufweisen.

8. Trennschalter nach einem der vorhergehenden Ansprüche, dadurch gekennzeichnet, daß der Flansch (11) der Lagerelemente (8) mindestens die doppelte Wandstärke der Profilschienen (6) aufweist.

9. Trennschalter nach einem der vorhergehenden Ansprüche, dadurch gekennzeichnet, daß Zusatzbügel im mittleren Bereich des Grundgestells (1) angeordnet sind, die, vorzugsweise, jeweils als ein sich quer zu den Unterkanten der Profilschienen (6) erstreckendes und an diesen befestigtes Flacheisen ausgebildet sind.

10. Trennschalter nach einem der vorhergehenden Ansprüche, dadurch gekennzeichnet, daß im Bereich der Befestigung die Profilschienen (6) die Form eines Z-Profils aufweisen.

11. Trennschalter nach einem der vorhergehenden Ansprüche, dadurch gekennzeichnet, daß die Befestigungslasche (9) zu weniger als 80 % ihrer Breite mit den Profilstegen (6a, 6b) verschweißt ist und die Profilstege (6a, 6b) im nicht verschweißten Bereich ausgeklinkt sind.

12. Trennschalter nach einem der vorhergehenden Ansprüche, dadurch gekennzeichnet, daß Bohrungen in den einander zugekehrten obenliegenden Profilschenkeln (7) für die Befestigung der Lagerelemente (8) und für die Befestigung von Erdungsschalter-Drehaggregaten auf einer Linie liegen und daß diese Linie den für die mechanische Steifigkeit günstigsten Abstand von der Profilkante hat.

13. Trennschalter nach einem der vorhergehenden Ansprüche, dadurch gekennzeichnet, daß bei einer Schweißverbindung zwischen Befestigungslaschen (9) und Profilschienen (6), von denen eine aufgrund von Fertigungstoleranzen eine verringerte Steghöhe aufweist, die Befestigungslasche (9) parallel zur Ebene der obenliegenden Profilschenkel (7) der parallel nebeneinander angeordneten Profilschienen (6) angeordnet und der bei der mit einem niedrigerem Steg (6b) ausgeführten Profilschiene (6) verbleibende Zwischenraum mit Schweißgut (13) ausgefüllt ist.

## Claims

1. An isolating switch, particularly an extra-high tension isolating switch having rotatable support or drive insulators (2), having a base-frame (1) comprising L-shaped rail sections (6) facing each other with at least one limb (7) in each case, having bearing elements (8) placed on the upper limbs (7) and having support insulators (2) attached to the bearing elements (8) by means of bearing journals, wherein the base-frame (1) consists of two rail sections (6) disposed parallel and side by side with their upper section limbs (7) facing each other, and the two rail sections (6) are joined firstly by bearing elements (8) fastened to the upper section limbs (7) and secondly by fastening brackets (9), which are attached to the vertical section webs (6a, 6b) and each of which has at least one fastening hole, to form a frame which is resistant to torsion transverse to the longitudinal axis of the rail sections (6), characterised in that the rail sections (6) have fastening brackets (9) in which the fastening holes are disposed and which protrude outwards from the base-frame (1) at least in the region of fastening on posts (4), that the fastening brackets (9) are folded on one side and are indented in the region of the section webs (6a, 6b), and that the folded region of the fastening brackets (9) is at least partly welded to the respective section web (6a, 6b).

2. An isolating switch according to claim 1, characterised in that the indents (12) are formed so that the distance between the fastening bracket (9) and the rail section (6) is ultimately suitable for a welding operation.

3. An isolating switch according to claim 1 or 2, characterised in that the indents (12) are circular.

4. An isolating switch, particularly an extra-high tension isolating switch having rotatable support or drive insulators (2), having a base-frame (1) comprising L-shaped rail sections (6) facing each other with at least one limb (7) in each case, having bearing elements (8) placed on the upper limbs (7) and having support insulators (2) attached to the bearing elements (8) by means of bearing journals, wherein the base-frame (1) consists of two rail sections (6) disposed parallel and side by side with their upper section limbs (7) facing each other, and the two rail sections (6) are joined firstly by bearing elements (8) fastened to the upper section limbs (7) and secondly by fastening brackets (9), which are attached to the vertical section webs (6a, 6b) and each of which has at least one fastening hole, to form a frame which is resistant to torsion transverse to the longitudinal axis of the rail sections (6), characterised in that the fastening brackets (9) are of U-shaped construction, are disposed protruding beyond the lower edge of the rail sections (6) which are disposed parallel and side by side, and are attached to the latter.

5. An isolating switch according to any one of the preceding claims, characterised in that the width of the base-frame (1) approximately corresponds to the height of the rail sections (6).

6. An isolating switch according to any one of the preceding claims, characterised in that the vertical extent of the bearing elements (8) is not more than 1.5 times that of the base-frame (1).

7. An isolating switch according to any one of the preceding claims, characterised in that the fastening brackets (9) have a wall thickness which is at least twice that of the rail sections (6).

8. An isolating switch according to any one of the preceding claims, characterised in that the flange (11) of the bearing elements (8) has a wall thickness which is at least twice that of the rail sections (6).

9. An isolating switch according to any one of the preceding claims, characterised in that additional stays are disposed in the central region of the base-frame (1), which are each preferably constructed as a flat steel bar extending transversely to the lower edges of the rail sections (6) and fastened to the latter.

10. An isolating switch according to any one of the preceding claims, characterised in that the rail sections (6) have the shape of a Z-section in the fastening region.

11. An isolating switch according to any one of the preceding claims, characterised in that the fastening bracket (9) is welded to the section webs (6a, 6b) over less than 80 % of its width and the section webs (6a, 6b) are indented in the region which is not welded.

12. An isolating switch according to any one of the preceding claims, characterised in that holes in the mutually facing upper section limbs (7), for fastening the bearing elements (8) and for fastening earthing switch rotating units, are situated in a line, and that this line is at a distance from the section edge which is the most favourable for mechanical stiffness.

13. An isolating switch according to any one of the preceding claims, characterised in that for a welded joint between fastening brackets (9) and rail sections (6), one of which has a reduced web height due to manufacturing tolerances, the fastening bracket (9) is disposed parallel to the plane of the upper section limb (7) of the rail sections (6) which are disposed parallel and side by side, and the intermediate space at the rail section (6) produced with a lower web (6b) is filled with weld material (13).

## Revendications

1. Sectionneur, en particulier sectionneur à très haute tension muni d'isolateurs rotatifs d'appui ou d'entraînement (2), d'un bâti de base (1) constitué par des rails profilés en L (6) tournés l'un vers l'autre avec au moins respectivement une aile (7), par des éléments de paliers (8) posés sur l'aile supérieure (7) et par des isolateurs d'appui (2) reliés aux éléments de paliers (8) au moyen de tourillons, dans lequel le bâti de base (1) est constitué par deux rails profilés (6) disposés l'un à côté de l'autre en parallèle comprenant des ailes de profilés supérieures (7) tournées l'une vers l'autre, et les deux rails profilés (6) sont réunis par des éléments de paliers (8) fixés sur les ailes de profilés supérieures (7) d'une part, et par des attaches (9) reliées aux traverses profilées verticales (6a, 6b), présentant chacune au moins un alésage de fixation d'autre part, pour former un cadre résistant à la torsion transversalement par rapport à l'axe longitudinal des rails profilés (6), caractérisé en ce que les rails profilés (6) présentent au moins, dans la zone de la fixation sur des piliers (4), des attaches (9) faisant saillie à l'extérieur du bâti de base (1), dans lesquelles sont pratiqués les alésages de fixation, en ce que les attaches (9) sont chanfreinées d'un côté et sont mortaisées dans la zone des traverses profilées (6a, 6b) et en ce que la zone chanfreinée des attaches (9) est soudée au moins partiellement à la traverse profilée respective (6a, 6b).

2. Sectionneur selon la revendication 1, caractérisé en ce que les mortaises (12) sont réalisées de telle sorte qu'à la fin, l'écart entre l'attache (9) et le rail profilé (6) est approprié pour une soudure.

3. Sectionneur selon la revendication 1 ou 2, caractérisé en ce que les mortaises (12) sont de réalisation circulaire.

4. Sectionneur, en particulier sectionneur à très haute tension muni d'isolateurs rotatifs d'appui ou d'entraînement (2), d'un bâti de base (1) constitué par des rails profilés en L (6) tournés l'un vers l'autre avec au moins respectivement une aile (7), par des éléments de paliers (8) posés sur l'aile supérieure (7) et par des isolateurs d'appui (2) reliés aux éléments de paliers (8) au moyen de tourillons, dans lequel le bâti de base (1) est constitué par deux rails profilés (6) disposés l'un à côté de l'autre en parallèle comprenant des ailes de profilés supérieures (7) tournées l'une vers l'autre, et les deux rails profilés (6) sont réunis par des éléments de paliers (8) fixés sur les ailes de profilés supérieures (7) d'une part, et par des attaches (9) reliées aux traverses profilées verticales (6a, 6b), présentant chacune au moins un alésage de fixation d'autre part, pour former un cadre résistant à la torsion transversalement par rapport à l'axe longitudinal des rails profilés (6), caractérisé en ce que les attaches (9) sont réalisées en U et sont disposées en faisant saillie au-delà de l'arête inférieure des rails profilés (6) disposés l'un à côté de l'autre en parallèle, tout en étant reliées à ces derniers.

5. Sectionneur selon l'une quelconque des revendications précédentes, caractérisé en ce que la largeur du bâti de base (1) correspond environ à la hauteur des rails profilés (6).

6. Sectionneur selon l'une quelconque des revendications précédentes, caractérisé en ce que les éléments de paliers (8) présentent une hauteur qui n'est pas supérieure à 1,5 fois la hauteur du bâti de base (1).

7. Sectionneur selon l'une quelconque des revendications précédentes, caractérisé en ce que les attaches (9) présentent une épaisseur de paroi correspondant au moins au double de l'épaisseur de paroi des rails profilés (6).

8. Sectionneur selon l'une quelconque des revendications précédentes, caractérisé en ce que l'épaisseur de paroi de la bride (11) des éléments de paliers (8) présente au moins le double de l'épaisseur de paroi des rails profilés (6).

9. Sectionneur selon l'une quelconque des revendications précédentes, caractérisé en ce que des étriers supplémentaires sont disposés dans la zone médiane du bâti de base (1), qui, de préférence, sont réalisés respectivement sous forme d'un acier plat s'étendant transversalement par rapport aux arêtes inférieures des rails profilés (6), tout en étant fixé à ces derniers.

10. Sectionneur selon l'une quelconque des revendications précédentes, caractérisé en ce que, dans la zone de fixation, les rails profilés (6) présentent la forme d'un profil en Z.

11. Sectionneur selon l'une quelconque des revendications précédentes, caractérisé en ce que les attaches (9) sont soudées à concurrence de moins de 80% de leur largeur aux traverses profilées (6a, 6b) et les traverses profilées (6a, 6b) sont mortaisées dans la zone non soudée.

12. Sectionneur selon l'une quelconque des revendications précédentes, caractérisé en ce que des alésages pratiqués dans les ailes de profilés supérieures (7) tournées l'une vers l'autre pour la fixation des éléments de paliers (8) et pour la fixation d'agrégats de rotation et d'interrupteur de mise à la terre sont disposés en une seule ligne et en ce que cette ligne est écartée de l'arête de profilé de manière la plus favorable pour la résistance mécanique.

13. Sectionneur selon l'une quelconque des revendications précédentes, caractérisé en ce que, lors d'une liaison par soudure entre les attaches (9) et les rails profilés (6) dont l'un présente une hauteur de traverse réduite sur base de tolérances de fabrication, l'attache (9) est disposée parallèlement au plan de l'aile de profilé supérieure (7) des rails profilés (6) disposés l'un à côté de l'autre en parallèle, et l'espace libre subsistant dans le cas du rail profilé (6) réalisé avec une traverse inférieure (6b) est rempli avec du métal d'apport de soudage (13).
